# EUROPÄISCHE PATENTSCHRIFT

(11) **EP 2 913 469 B1**
(45) Veröffentlichungstag und Bekanntmachung des Hinweises auf die Patenterteilung: **20.09.2017**
(21) Anmeldenummer: 15152217.4
(22) Anmeldetag: 22.01.2015
(51) Int. Cl.: E05F 5/12, E05F 3/22

(54) **Schließfolgeregelung für eine einen Standflügel und einen Gangflügel aufweisende Tür**
Control of the closure sequence for a door with a fixed wing and a moving wing
Régulation de la séquence de fermeture pour une porte comprenant un battant fixe et un battant mobile

(30) Priorität: 27.02.2014 DE 102014102587
(43) Veröffentlichungstag der Anmeldung: 02.09.2015
(73) Patentinhaber: dormakaba Deutschland GmbH, 58256 Ennepetal (DE)
(72) Erfinder: Wildförster, Thomas, 58256 Ennepetal (DE); Gosch, Stephan, 58256 Ennepetal (DE)
(74) Vertreter: Balder IP Law, S.L.

(56) Entgegenhaltungen:
- EP-A2- 0 152 561
- EP-A2- 1 862 627
- DE-A1- 3 329 543
- DE-A1- 10 361 085
- DE-A1- 19 855 425
- DE-A1-102009 031 490

## Beschreibung

Die vorliegende Erfindung betrifft eine Schließfolgeregelung für eine einen Standflügel und einen Gangflügel aufweisende Tür.

Schließfolgeregelungen dienen dazu, um bei einer zweiflügeligen Tür den Gangflügel offen zu halten, solange der Standflügel ebenfalls geöffnet ist.

Die Betätigung von Gang- und Standflügel erfolgt üblicherweise über einen Türbetätiger, dessen Kraft über ein Gestänge oder einen Hebel auf ein Gleitstück übertragen wird. Dieses Gleitstück ist wiederum in einer Gleitschiene geführt. Unter Türbetätigern sind insbesondere Türschließer, Türantriebe oder Servotürschließer zu verstehen. Um beispielsweise die Tür in ihrer Offenlage festzusetzen, befinden sich in der Gleitschiene Feststellanordnungen zum Arretieren und Freigeben der Bewegung des Gleitstücks. Bei bisher bekannten Anordnungen geht das Gleitstück beispielsweise eine Rastverbindung in der Feststellanordnung ein. Das Lösen dieser Rastverbindung erfolgt beispielsweise durch eine elektromagnetische Betätigung. All diese Halte- oder Feststellanordnungen beinhalten einen Haltemechanismus, der dadurch gekennzeichnet ist, dass er ein Getriebe benötigt, weil die erforderlichen Haltekräfte in dem zur Verfügung stehenden Bauraum nicht direkt über eine Feder, einen Elektromagneten oder Ähnliches aufgebracht werden können. Diese Getriebe wiederum sind kostenaufwändige Konstruktionen, welche zudem viel Bauraum benötigen, um die notwendige Übersetzung zu erzielen. Nachteilig bei den vorbekannten Anordnungen ist die aufwändige und kostenintensive Konstruktion sowie die auf den benötigten Bauraum bezogene geringe Leistungs-/Energiedichte. Das aktuelle Design von Türbetätigern erfordert jedoch sehr schmale und kleine Gleitschienen. Des Weiteren soll die entsprechende Feststellanordnung in der Gleitschiene annähernd unsichtbar untergebracht werden. Somit steht immer weniger Bauraum für den Halte- bzw. Feststellmechanismus des Gleitstücks zur Verfügung. Schließfolgeregelungen sind beispielsweise durch Veröffentlichungen DE 103 61 085 A1, DE 10 2009 031490 A1, DE 198 55 425 A1 EP 0 152 561 A2, EP 1 862 627 A2 und DE 33 29 543 A1 bekannt. Es ist Aufgabe der vorliegenden Erfindung, eine Schließfolgeregelung bereitzustellen, die bei kostengünstiger Herstellung und Montage auf kleinstem Bauraum ein Blockieren und Freigeben eines Gleitstücks in einer Gleitschiene ermöglicht.

Diese Aufgabe wird erfindungsgemäß gelöst durch eine Schließfolgeregelung für eine einen Standflügel und einen Gangflügel aufweisende Tür, umfassend
- eine Gleitschiene,
- ein in der Gleitschiene linear geführtes, dem Standflügel zugeordnetes Standflügel-Gleitstück,
- einen ersten Standflügel-Zylinder, der durch eine Linearbewegung des Standflügel-Gleitstücks betätigbar ist,
- einen zweiten Standflügel-Zylinder, der das Standflügel-Gleitstück in einer ersten Stellung blockiert und in einer zweiten Stellung frei gibt, wobei der zweite Standflügel-Zylinder einen bewegbaren Blockierstift aufweist, der in der ersten Stellung des zweiten Standflügel-Zylinders das Standflügel-Gleitstück blockiert,
- eine erste Standflügel-Fluidleitung zwischen dem ersten Standflügel-Zylinder und dem zweiten Standflügel-Zylinder, um bei Betätigung des ersten Standflügel-Zylinders den zweiten Standflügel-Zylinder in die erste Stellung zu verfahren,
- ein in der ersten Standflügel-Fluidleitung angeordnetes Standflügel-Schaltelement, das wahlweise einen freien Fluidfluss zwischen dem ersten Standflügel-Zylinder und dem zweiten Standflügel-Zylinder sperrt oder frei gibt,
- ein in der Gleitschiene linear geführtes, dem Gangflügel zugeordnetes Gangflügel-Gleitstück,
- einen ersten Gangflügel-Zylinder, der durch eine Linearbewegung des Gangflügel-Gleitstücks betätigbar ist,
- einen zweiten Gangflügel-Zylinder, der das Gangflügel-Gleitstück in einer ersten Stellung blockiert und in einer zweiten Stellung frei gibt, wobei der zweite Gangflügel-Zylinder einen bewegbaren Blockierstift aufweist, der in der ersten Stellung des zweiten Gangflügel-Zylinders das Gangflügel-Gleitstück blockiert,
- eine erste Gangflügel-Fluidleitung zwischen dem ersten Gangflügel-Zylinder und dem zweiten Gangflügel-Zylinder, um bei Betätigung des ersten Gangflügel-Zylinders den zweiten Gangflügel-Zylinder in die erste Stellung zu verfahren,
- ein in der ersten Gangflügel-Fluidleitung angeordnetes Gangflügel-Schaltelement, das von dem Standflügel-Gleitstück betätigbar ist und wahlweise einen freien Fluidfluss zwischen dem ersten Gangflügel-Zylinder und dem zweiten Gangflügel-Zylinder sperrt oder frei gibt.

Infolge der erfindungsgemäßen Ausbildung ergibt sich eine Schließfolgeregelung, die kostengünstig hergestellt und auf kleinstem Bauraum montiert werden kann. Somit kann aktuellen Designkriterien Rechnung getragen werden.

Die Unteransprüche haben vorteilhafte Weiterbildungen der Erfindung zum Inhalt.

Gemäß einer vorteilhaften Weiterbildung sind die Standflügel-Zylinder und die Gangflügel-Zylinder als Hydraulikzylinder oder Pneumatikzylinder ausgebildet, vorzugsweise mit Volumenausgleich. Somit kann die erfindungsgemäße Schließfolgeregelung mit Hydrauliköl oder Luft betrieben werden.

Nach einer weiteren bevorzugten Ausgestaltung ist das Standflügel-Schaltelement als elektrisch betätigbares 2/2-Wege-Ventil ausgebildet. Bevorzugt ist das Standflügel-Schaltelement mittels eines Elektromagneten betätigbar.

Zum Volumenausgleich kann gemäß einer vorteilhaften Weiterbildung die erste Standflügel-Fluidleitung über eine zweite Standflügel-Fluidleitung mit einem Standflügel-Speicher verbunden sein, wobei in der zweiten Standflügel-Fluidleitung ein Rückschlagventil angeordnet ist, das sperrend in Richtung des Standflügel-Speichers wirkt. Vorteilhafterweise ist parallel zum Rückschlagventil ein Überdruckventil angeordnet.

Der erste Gangflügel-Zylinder kann gemäß einer vorteilhaften Ausgestaltung zum Volumenausgleich ebenfalls über eine zweiten Gangflügel-Fluidleitung mit einem Gangflügel-Speicher verbunden sein, wobei in der zweiten Gangflügel-Fluidleitung ein Rückschlagventil angeordnet ist, das sperrend in Richtung des Gangflügel-Speichers wirkt.

Auch hier kann vorteilhafterweise parallel zum Rückschlagventil ein Überdruckventil angeordnet sein.

Die Blockierstifte können bevorzugt von den Kolbenstangen des jeweiligen Zylinders gebildet sein.

Das Gangflügel-Schaltelement ist vorteilhafterweise längsverstellbar in der Gleitschiene angeordnet.

Weitere Einzelheiten, Merkmale und Vorteile der Erfindung ergeben sich aus nachfolgender Beschreibung anhand der Zeichnungen. Es zeigt:
- Figur 1: eine schematische Draufsicht auf eine einen Standflügel und einen Gangflügel aufweisende Tür in geschlossenem und in geöffnetem Zustand,
- Figur 2: einen Schaltplan für die erfindungsgemäße Schließfolgeregelung, wobei Stand- und Gangflügel geöffnet sind,
- Figur 3: einen Schaltplan für die erfindungsgemäße Schließfolgeregelung, wobei der Standflügel geschlossen und der Gangflügel geöffnet ist, und
- Figur 4: einen Schaltplan für die erfindungsgemäße Schließfolgeregelung, wobei Standflügel und Gangflügel geschlossen sind.

Figur 1 zeigt eine Tür mit einem Standflügel 1 und einem Gangflügel 2 in einer geschlossenen Stellung (oben) und einer geöffneten Stellung (unten). Der Standflügel 1 ist über ein Gestänge 1.1 mit einem Standflügel-Gleitstück 1.2 verbunden, das in einer Gleitschiene 3 linear geführt ist. In gleicher Weise ist der Gangflügel 2 über ein Gestänge 2.1 mit einem Gangflügel-Gleitstück 2.2 verbunden, das ebenfalls in der Gleitschiene 3 linear geführt ist. Beim Öffnen von Gangflügel 2 und Standflügel 1 bewegen sich das Standflügel-Gleitstück 1.2 und das Gangflügel-Gleitstück 2.2 voneinander weg, während sie sich beim Schließen von Standflügel 1 und Gangflügel 2 aufeinander zu bewegen, wie durch die jeweiligen Pfeile in Figur 1 dargestellt.

Bei einer derartigen Tür ist es erforderlich, dass beim Öffnen zuerst der Gangflügel 2 und anschließend der Standflügel 1 aufschwingt und dass bei Schließen zuerst der Standflügel 1 und danach der Gangflügel 2 geschlossen wird. Um dies zu realisieren, wird eine Schließfolgeregelung verwendet, die zunächst im Zusammenhang mit Figur 2 im Detail erläutert wird. Anschließend werden die in den Figuren 2 bis 4 dargestellten unterschiedlichen Zustände der zweiflügeligen Tür näher erläutert. Dabei wurde in den Figuren 2 bis 4 die Gleitschiene 3, in welcher sich Standflügel-Gleitstück 1.2 und Gangflügel-Gleitstück 2.2 linear bewegen können, aus Gründen der Übersichtlichkeit weggelassen.

Gemäß Figur 2 weist die Schließfolgeregelung auf der Standflügelseite einen ersten Standflügel-Zylinder 1.3 und einen zweiten Standflügel-Zylinder 1.4 auf. Der erste Standflügel-Zylinder 1.3 kann durch die Linearbewegung des Standflügel-Gleitstücks 1.2 in der Gleitschiene 3 betätigt werden, während der zweite Standflügel-Zylinder 1.4 das Standflügel-Gleitstück 1.2 in einer ersten Stellung blockiert und in einer zweiten Stellung frei gibt. Dazu weist der zweite Standflügel-Zylinder 1.4 einen bewegbaren Blockierstift auf, der von der Kolbenstange des zweiten Standflügel-Zylinder 1.4 gebildet sein kann.

In der ersten Stellung des zweiten Standflügel-Zylinders 1.4 blockiert dieser Blockierstift das Standflügel-Gleitstück 1.2 und liegt dabei an einer Auslaufschräge des Standflügel-Gleitstücks 1.2 an. Diese Auslaufschräge ist so ausgebildet, dass durch eine extern aufgebrachte Kraft auf das Standflügel-Gleitstück 1.2, in Freigaberichtung, der Blockierstift über die Auslaufschräge in seine zweite Stellung gedrückt wird. Somit kann durch Aufbringen einer Kraft auf den blockierten Standflügel 1 das Standflügel-Gleitstück 1.2 über die Auslaufschräge den Betätigungsstift und somit den zweiten Standflügel-Zylinder 1.4 in seine zweite, das Standflügel-Gleitstück 1.2 freigebende Stellung verfahren.

Zwischen dem ersten Standflügel-Zylinder 1.3 und dem zweiten Standflügel-Zylinder 1.4 ist eine Standflügel-Fluidleitung 1.5 vorgesehen. Diese ist derart an den ersten Standflügel-Zylinder 1.3 und den zweiten Standflügel-Zylinder 1.4 angeschlossen, dass bei einer Betätigung des ersten Standflügel-Zylinder 1.3 der zweite Standflügel-Zylinder 1.4 in die erste Stellung verfahren wird. Dadurch wird durch die Linearbewegung des Standflügel-Gleitstücks 1.2, welches den ersten Standflügel-Zylinder 1.3 betätigt, automatisch der zweite Standflügel-Zylinder 1.4 betätigt und somit in seine erste, das Standflügel-Gleitstück 1.2 blockierende Stellung verfahren.

Des Weiteren ist in der ersten Standflügel-Fluidleitung 1.5 ein Standflügel-Schaltelement 1.6 angeordnet, das wahlweise einen freien Fluidfluss zwischen dem ersten Standflügel-Zylinder 1.3 und dem zweiten Standflügel-Zylinder 1.4 sperrt oder frei gibt.

Das Standflügel-Schaltelement 1.6 ist als 2/2-Wege-Ventil ausgebildet und weist einen Elektromagneten 1.7 und eine Ventilfeder 1.8 auf. Die Ventilfeder 1.8 ist so angeordnet, dass durch die Federkraft das 2/2-Wegeventil in diejenige Schaltstellung verfahren wird, in der ein freier Fluidfluss nur zwischen dem zweiten Standflügel-Zylinder 1.4 und dem ersten Standflügel-Zylinder 1.3, nicht aber umgekehrt möglich ist. Der Elektromagnet 1.7 ist so ausgebildet, dass er im bestromten Zustand das 2/2-Wegeventil entgegen der Federkraft der Ventilfeder 1.8 in einer Stellung hält, in welcher der Fluidfluss vom zweiten Standflügel-Zylinder 1.4 zum ersten Standflügel-Zylinder 1.3 durch die Sperrfunktion gesperrt ist. Im Regelfall wird der Elektromagnet 1.7 bestromt sein, so dass der zweiten Standflügel-Zylinder 1.4 aktiv ist und das Standflügel-Gleitstück 1.2 blockiert. Dieser Zustand ist in Figur 2 gezeigt.

Von der ersten Standflügel-Fluidleitung 1.5 zweigt - vorzugsweise im Bereich zwischen dem ersten Standflügel-Zylinder 1.3 und dem Standflügel-Schaltelement 1.6 - eine zweite Standflügel-Fluidleitung 1.9 ab, die in einen Standflügel-Speicher 1.10 mündet. In der zweiten Standflügel-Fluidleitung 1.9 ist zwischen dem Abzweig und dem Standflügel-Speicher 1.10 ein Rückschlagventil 4 angeordnet, das in Richtung des Standflügel-Speichers 1.10 sperrt. Des Weiteren ist parallel zu dem Rückschlagventil 4 ein Überdruckventil 5 in der zweiten Standflügel-Fluidleitung 1.9 angeordnet.

Eine ähnliche Ausgestaltung, wie sie vorstehend im Zusammenhang mit der Standflügelseite beschrieben ist, ist auch auf der Gangflügelseite vorhanden.

Dort weist die Schließfolgeregelung einen ersten Gangflügel-Zylinder 2.3 und einen zweiten Gangflügel-Zylinder 2.4 auf. Der erste Gangflügel-Zylinder 2.3 kann durch die Linearbewegung des Gangflügel-Gleitstücks 2.2 in der Gleitschiene 3 betätigt werden, während der zweite Gangflügel-Zylinder 2.4 das Gangflügel-Gleitstück 2.2 in einer ersten Stellung blockiert und in einer zweiten Stellung frei gibt. Dazu weist der zweite Gangflügel-Zylinder 2.4 einen bewegbaren Blockierstift auf, der von der Kolbenstange des zweiten Gangflügel-Zylinder 2.4 gebildet sein kann.

In der ersten Stellung des zweiten Gangflügel-Zylinders 2.4 blockiert dieser Blockierstift das Gangflügel-Gleitstück 2.2 und liegt dabei an einer Auslaufschräge des Gangflügel-Gleitstücks 2.2 an. Diese Auslaufschrä-ge ist genauso ausgebildet, wie die Auslaufschräge am Standflügel-Gleitstück 1.2.

Zwischen dem ersten Gangflügel-Zylinder 2.3 und dem zweiten Gangflügel-Zylinder 2.4 ist eine Gangflügel-Fluidleitung 2.5 vorgesehen. Diese ist derart an den ersten Gangflügel-Zylinder 2.3 und den zweiten Gangflügel-Zylinder 2.4 angeschlossen, dass bei einer Betätigung des ersten Gangflügel-Zylinder 2.3 der zweite Gangflügel-Zylinder 2.4 in die erste Stellung verfahren wird. Dadurch wird durch die Linearbewegung des Gangflügel-Gleitstücks 2.2, welches den ersten Gangflügel-Zylinder 2.1 betätigt, automatisch der zweite Gangflügel-Zylinder 2.4 betätigt und somit in seine erste, das Gangflügel-Gleitstücks 2.2 blockierende Stellung verfahren.

Des Weiteren ist in der ersten Gangflügel-Fluidleitung 2.5 ein Gangflügel-Schaltelement 2.6 angeordnet, das wahlweise einen freien Fluidfluss zwischen dem ersten Gangflügel-Zylinder 2.3 und dem zweiten Gangflügel-Zylinder 2.4 sperrt oder frei gibt.

Das Gangflügel-Schaltelement 2.6, das längsverschieblich in der Gleitschiene 3 gelagert ist, ist als 2/2-Wege-Ventil ausgebildet und weist ein Betätigungselement 2.7 und eine Ventilfeder 2.8 auf. Die Ventilfeder 1.8 ist so angeordnet, dass durch die Federkraft das 2/2-Wegeventil in diejenige Schaltstellung verfahren wird, in der ein freier Fluidfluss nur zwischen dem ersten Gangflügel-Zylinder 2.3 und dem zweiten Gangflügel-Zylinder 2.4, aber nicht umgekehrt möglich ist.

Der erste Gangflügel-Zylinder 2.3 ist über eine zweite Gangflügel-Fluidleitung 2.9 mit einem Gangflügel-Speicher 2.10 verbunden. In der zweiten Gangflügel-Fluidleitung 2.9 ist ein Rückschlagventil 4 angeordnet, das in Richtung des Gangflügel-Speichers 2.10 sperrt. Des Weiteren ist parallel zu dem Rückschlagventil 4 ein Überdruckventil 5 in der zweiten Gangflügel-Fluidleitung 2.9 angeordnet.

Rückschlagventil 4 und Überdruckventil 5 arbeiten in der gleichen Weise, wie bereits weiter oben beschrieben.

In Figur 2 ist ein Zustand dargestellt, bei dem Standflügel 1 und Gangflügel 2 geöffnet sind. Das Standflügel-Gleitstück 1.2 und das Gangflügel-Gleitstück 2.2 beaufschlagen jeweils den ersten Standflügel-Zylinder 1.3 und den ersten Gangflügel-Zylinder 2.3, so dass der zweite Standflügel-Zylinder 1.4 und der zweite Gangflügel-Zylinder 2.4 das Standflügel-Gleitstück 1.2 bzw. das Gangflügel-Gleitstück 2.2 sperren. Der Elektromagnet 1.7 ist bestromt und hält das Standflügel-Schaltelement 1.6 in einer Stellung, in welcher nur ein Fluidfluss vom ersten Standflügel-Zylinder 1.3 zum zweiten Standflügel-Zylinder 1.4, aber nicht umgekehrt möglich ist.

In Figur 3 ist ein Zustand dargestellt, bei dem der Standflügel 1 bereits geschlossen ist und nun auch der Gangflügel 2 geschlossen werden soll.

Um den Standflügel 1 zu schließen, wird der Elektromagnet 1.7 stromlos geschaltet. Infolge der Ventilfeder 1.8 gelangt das Standflügel-Schaltelement 1.6 in eine Stellung, in welcher ein Fluidfluss vom zweiten Standflügel-Zylinder 1.4 zum ersten Standflügel-Zylinder 1.3 möglich ist. Wird der Standflügel 1 nun bewegt, bewegt sich gleichzeitig das Standflügel-Gleitstück 1.2 nach links in Figur 3 und drückt dabei über die Auslaufschräge die Kolbenstange in den zweiten Standflügel-Zylinder 1.4 hinein, aus dem das Fluid infolge der Stellung des Standflügel-Schaltelements 1.6 abfließen kann.

Wenn der Standflügel 2 vollständig geschlossen ist - dies ist in Figur 3 dargestellt - drückt das Standflügel-Gleitstück 1.2 auf das Betätigungselement 1.7 des Gangflügel-Schaltelements 1.6 und überführt dies in eine Stellung, in welcher ein Fluidfluss vom zweiten Gangflügel-Zylinder 2.4 zum ersten Gangflügel-Zylinder 2.3 möglich ist. Das Gangflügel-Gleitstück 2.2 ist bestrebt, nach rechts in Figur 3 zu wandern und drückt dabei die Kolbenstange in den zweiten Gangflügel-Zylinder 2.4 hinein, aus dem das Fluid infolge der Stellung des Gangflügel-Schaltelements 2.6 abfließen kann. Nunmehr wird das Gangflügel-Gleitstück 2.2 freigegeben und der Gangflügel 2 kann schließen. Dieser Zustand ist in Figur 4 dargestellt.

Anders als beschrieben und dargestellt, können der Standflügel-Speicher 1.10 und der Gangflügel-Speicher 2.10 auch als gemeinsamer Speicher ausgebildet sein, der sowohl mit der ersten Standflügel-Fluidleitung 1.5 als mit dem zweiten Gangflügel-Zylinder 2.3 verbunden ist. Darüber hinaus kann auch auf die Speicher vollständig verzichtet werden, wenn Zylinder mit Volumenausgleich verwendet werden.

Die vorhergehende Beschreibung der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihrer Äquivalente zu verlassen.

### Bezugszeichenliste

- 1: Standflügel
- 1.1: Gestänge
- 1.2: Standflügel-Gleitstück
- 1.3: erster Standflügel-Zylinder
- 1.4: zweiter Standflügel-Zylinder
- 1.5: erste Standflügel-Fluidleitung
- 1.6: Standflügel-Schaltelement
- 1.7: Elektromagnet
- 1.8: Ventilfeder
- 1.9: zweite Standflügel-Fluidleitung
- 1.10: Standflügel-Speicher
- 2: Gangflügel
- 2.1: Gestänge
- 2.2: Gangflügel-Gleitstück
- 2.3: erster Gangflügel-Zylinder
- 2.4: zweiter Gangflügel-Zylinder
- 2.5: erste Gangflügel-Fluidleitung
- 2.6: Gangflügel-Schaltelement
- 2.7: Betätigungselement
- 2.8: Ventilfeder
- 2.9: zweite Gangflügel-Fluidleitung
- 2.10: Gangflügel-Speicher
- 3: Gleitschiene
- 4: Rückschlagventil
- 5: Überdruckventil

## Patentansprüche

1. Schließfolgeregelung für eine einen Standflügel (1) und einen Gangflügel (2) aufweisende Tür, umfassend
- eine Gleitschiene (3),
- ein in der Gleitschiene (3) linear geführtes, dem Standflügel (1) zugeordnetes Standflügel-Gleitstück (1.2),
- einen ersten Standflügel-Zylinder (1.3), der durch eine Linearbewegung des Standflügel-Gleitstücks (1.2) betätigbar ist,
- einen zweiten Standflügel-Zylinder (1.4), der das Standflügel-Gleitstück (1.2) in einer ersten Stellung blockiert und in einer zweiten Stellung frei gibt, wobei der zweite Standflügel-Zylinder (1.4) einen bewegbaren Blockierstift aufweist, der in der ersten Stellung des zweiten Standflügel-Zylinders (1.4) das Standflügel-Gleitstück (1.2) blockiert,
- eine erste Standflügel-Fluidleitung (1.5) zwischen dem ersten Standflügel-Zylinder (1.3) und dem zweiten Standflügel-Zylinder (1.4), um bei Betätigung des ersten Standflügel-Zylinders (1.3) den zweiten Standflügel-Zylinder (1.4) in die erste Stellung zu verfahren,
- ein in der ersten Standflügel-Fluidleitung (1.5) angeordnetes Standflügel-Schaltelement (1.6), das wahlweise einen freien Fluidfluss zwischen dem ersten Standflügel-Zylinder (1.3) und dem zweiten Standflügel-Zylinder (1.4) sperrt oder frei gibt,
- ein in der Gleitschiene (3) linear geführtes, dem Gangflügel (2) zugeordnetes Gangflügel-Gleitstück (2.2),
- einen ersten Gangflügel-Zylinder (2.3), der durch eine Linearbewegung des Gangflügel-Gleitstücks (2.2) betätigbar ist,
- einen zweiten Gangflügel-Zylinder (2.4), der das Gangflügel-Gleitstück (2.2) in einer ersten Stellung blockiert und in einer zweiten Stellung frei gibt, wobei der zweite Gangflügel-Zylinder (2.4) einen bewegbaren Blockierstift aufweist, der in der ersten Stellung des zweiten Gangflügel-Zylinders (2.4) das Gangflügel-Gleitstück (2.2) blockiert,
- eine erste Gangflügel-Fluidleitung (2.5) zwischen dem ersten Gangflügel-Zylinder (2.3) und dem zweiten Gangflügel-Zylinder (2.4), um bei Betätigung des ersten Gangflügel-Zylinders (2.3) den zweiten Gangflügel-Zylinder (2.4) in die erste Stellung zu verfahren,
- ein in der ersten Gangflügel-Fluidleitung (2.5) angeordnetes Gangflügel-Schaltelement (2.6), das von dem Standflügel-Gleitstück (1.2) betätigbar ist und wahlweise einen freien Fluidfluss zwischen dem ersten Gangflügel-Zylinder (2.3) und dem zweiten Gangflügel-Zylinder (2.4) sperrt oder frei gibt.

2. Schließfolgeregelung nach Anspruch 1, **dadurch gekennzeichnet, dass** die Standflügel-Zylinder (1.3, 1.4) und die Gangflügel-Zylinder (2.3, 2.4) als Hydraulikzylinder oder Pneumatikzylinder ausgebildet sind, vorzugsweise mit Volumenausgleich.

3. Schließfolgeregelung nach einem der vorhergehenden Ansprüche, **dadurch gekennzeichnet, dass** das Standflügel-Schaltelement (1.6) als elektrisch betätigbares 2/2-Wege-Ventil ausgebildet ist.

4. Schließfolgeregelung nach Anspruch 3, **dadurch gekennzeichnet, dass** das Standflügel-Schaltelement (1.6) mittels eines Elektromagneten (1.7) betätigbar ist.

5. Schließfolgeregelung nach einem der vorhergehenden Ansprüche, **dadurch gekennzeichnet, dass** die erste Standflügel-Fluidleitung (1.5) über eine zweite Standflügel-Fluidleitung (1.9) mit einem Standflügel-Speicher (1.10) verbunden ist und dass in der zweiten Standflügel-Fluidleitung (1.9) ein Rückschlagventil (4) angeordnet ist, das sperrend in Richtung des Standflügel-Speichers (1.10) wirkt.

6. Schließfolgeregelung nach Anspruch 5, **dadurch gekennzeichnet, dass** parallel zum Rückschlagventil (4) ein Überdruckventil (5) angeordnet ist.

7. Schließfolgeregelung nach einem der vorhergehenden Ansprüche, **dadurch gekennzeichnet, dass** der erste Gangflügel-Zylinder (2.3) über eine zweite Gangflügel-Fluidleitung (2.9) mit einem Gangflügel-Speicher (2.10) verbunden ist und dass in der zweiten Gangflügel-Fluidleitung (2.9) ein Rückschlagventil (4) angeordnet ist, das sperrend in Richtung des Gangflügel-Speichers (2.10) wirkt.

8. Schließfolgeregelung nach Anspruch 7, **dadurch gekennzeichnet, dass** parallel zum Rückschlagventil (4) ein Überdruckventil (5) angeordnet ist.

9. Schließfolgeregelung nach einem der vorhergehenden Ansprüche, **dadurch gekennzeichnet, dass** das Gangflügel-Schaltelement (2.6) längsverstellbar in der Gleitschiene (3) angeordnet ist.

## Claims

1. A closing sequence controller for a door including an inactive leaf (1) and an active leaf (2), comprising
- a sliding rail (3)
- an inactive leaf sliding piece (1.2) which is linearly guided in the sliding rail (3) and associated to the inactive leaf (1),
- a first inactive leaf cylinder (1.3), which may be actuated by means of a linear movement of the inactive leaf sliding piece (1.2),
- a second inactive leaf cylinder (1.4), which, in a first position, blocks the inactive leaf sliding piece (1.2) and releases it in a second position,
wherein the second inactive leaf cylinder (1.4) includes a movable blocking pin, which, in the first position of the second inactive leaf cylinder (1.4), blocks the inactive leaf sliding piece (1.2),
- a first inactive leaf fluid conduit (1.5) between the first inactive leaf cylinder (1.3) and the second inactive leaf cylinder (1.4), in order to displace, during an actuation of the first inactive leaf cylinder (1.3), the second inactive leaf cylinder (1.4) into the first position,
- an inactive leaf switching element (1.6) disposed in the first inactive leaf fluid conduit (1.5), which element optionally blocks or releases a free fluid flow between the first inactive leaf cylinder (1.3) and the second inactive leaf cylinder (1.4),
- an active leaf sliding piece (2.2), which is linearly guided in the sliding rail (3) and associated to the active leaf (2),
- a first active leaf cylinder (2.3), which may be actuated by means of a linear movement of the active leaf sliding piece (2.2),
- a second active leaf cylinder (2.4), which, in a first position, blocks the active leaf sliding piece (2.2) and releases it in a second position, wherein the second active leaf cylinder (2.4) includes a mobile blocking pin, which, in the first position of the active leaf cylinder (2.4), blocks the active leaf sliding piece (2.2),
- a first active leaf fluid conduit (2.5) between the first active leaf cylinder (2.3) and the second active leaf cylinder (2.4), in order to displace, during an actuation of the first active leaf cylinder (2.3), the second active leaf cylinder (2.4) into the first position,
- an active leaf switching element (2.6), which is disposed in the first active leaf fluid conduit (2.5), which element may be actuated by the inactive leaf sliding piece (1.2) and optionally blocks or releases a free fluid flow between the first active leaf cylinder (2.3) and the second active leaf cylinder (2.4).

2. The closing sequence controller according to claim 1, **characterized in that** the inactive leaf cylinder (1.3, 1.4) and the active leaf cylinder (2.3, 2.4) are configured as hydraulic cylinders or as pneumatic cylinders, preferably with a volume compensation.

3. The closing sequence controller according to any of the preceding claims, **characterized in that** the inactive leaf switching element (1.6) is configured as an electrically actuatable 2/2-way valve.

4. The closing sequence controller according to claim 3, **characterized in that** the inactive leaf switching element (1.6) may be actuated by means of an electromagnet (1.7).

5. The closing sequence controller according to any of the preceding claims, **characterized in that** the first inactive leaf fluid conduit (1.5) is connected to an inactive leaf reservoir (1.10) via a second inactive leaf fluid conduit (1.9) and **in that** a non-return valve (4), which acts in a blocking manner in the direction of the inactive leaf reservoir (1.10), is disposed in the second inactive leaf fluid conduit (1.9).

6. The closing sequence controller according to claim 5, **characterized in that** a pressure relief valve (5) is disposed parallel to the non-return valve (4).

7. The closing sequence controller according to any of the preceding claims, **characterized in that** the first active leaf cylinder (2.3) is connected to an active leaf reservoir (2.10) via a second active leaf fluid conduit (2.9) and **in that** a non-return valve (4), which acts in a blocking manner in the direction of the active leaf reservoir (2.10), is disposed in the second active leaf fluid conduit (2.9).

8. The closing sequence controller according to claim 7, **characterized in that** a pressure relief valve (5) is disposed parallel to the non-return valve (4).

9. The closing sequence controller according to any of the preceding claims, **characterized in that** the active leaf switching element (2.6) is disposed to be longitudinally adjustable in the sliding rail (3).

## Revendications

1. Régulateur de la séquence de fermeture pour une porte présentant vantail inactif (1) et un vantail actif (2), comportant
- un rail de glissement (3),
- une pièce coulissante (1.2) de vantail inactif qui est guidée de façon linéaire dans le rail de glissement (3) et associée au vantail inactif (1),
- un premier cylindre (1.3) de vantail inactif, lequel peut être actionné par un mouvement linéaire de la pièce coulissante (1.2) de vantail inactif,
- un deuxième cylindre (1.4) de vantail inactif, lequel, dans une première position, bloque la pièce coulissante (1.2) de vantail inactif et la libère dans une deuxième position,
dans lequel le deuxième cylindre (1.4) de vantail inactif présente une goupille de blocage mobile, laquelle, dans la première position du deuxième cylindre (1.4) de vantail inactif, bloque la pièce coulissante (1.2) de vantail inactif,
- une première conduite de fluide (1.5) de vantail inactif entre le premier cylindre (1.3) de vantail inactif et le deuxième cylindre (1.4) de vantail inactif, pour déplacer le deuxième cylindre (1.4) de vantail inactif vers la première position lors d'un actionnement du premier cylindre (1.3) de vantail inactif,
- un élément de commutation (1.6) de vantail inactif agencé dans la première conduite de fluide (1.5) de vantail inactif, lequel élément au choix bloque ou libère un écoulement libre de fluide entre le premier cylindre (1.3) de vantail inactif et le deuxième cylindre (1.4) de vantail inactif,
- une pièce coulissante (2.2) de vantail actif guidée de façon linéaire dans le rail de glissement (3) et associée au vantail actif (2),
- un premier cylindre (2.3) de vantail actif, lequel peut être actionné par l'intermédiaire d'un mouvement linéaire de la pièce coulissante (2.2) de vantail actif,
- un deuxième cylindre (2.4) de vantail actif, lequel, dans une première position, bloque la pièce coulissante (2.2) de vantail actif et la libère dans une deuxième position,
dans lequel le deuxième cylindre (2.4) de vantail actif présente une goupille de blocage mobile, laquelle, dans la première position du deuxième cylindre (2.4) de vantail actif, bloque la pièce coulissante (2.2) de vantail actif,
- une première conduite de fluide (2.5) de vantail actif entre le premier cylindre (2.3) de vantail actif et le deuxième cylindre (2.4) de vantail actif, pour déplacer le deuxième cylindre (2.4) de vantail actif vers la première position lors d'un actionnement du premier cylindre (2.3) de vantail actif,
- un élément de commutation (2.6) de vantail actif agencé dans la première conduite de fluide (2.5) de vantail actif, lequel élément peut être actionné par la pièce coulissante (1.2) de vantail inactif et au choix bloque ou libère un écoulement libre de fluide entre le premier cylindre (2.3) de vantail actif et le deuxième cylindre (2.4) de vantail actif.

2. Régulateur de la séquence de fermeture selon la revendication 1, **caractérisé en ce que** les cylindres (1.3, 1.4) de vantail inactif et les cylindres (2.3, 2.4) de vantail actif sont aménagés comme cylindres hydrauliques ou cylindres pneumatiques, de préférence avec compensation de volume.

3. Régulateur de la séquence de fermeture selon l'une des revendications précédentes, **caractérisé en ce que** l'élément de commutation (1.6) du vantail inactif est aménagé comme vanne à deux voies 2/2 actionnable électriquement.

4. Régulateur de la séquence de fermeture selon la revendication 3, **caractérisé en ce que** l'élément de commutation (1.6) de vantail inactif est actionnable au moyen d'un électroaimant (1.7).

5. Régulateur de la séquence de fermeture selon l'une des revendications précédentes, **caractérisé en ce que** la premier conduite de fluide (1.5) de vantail inactif est reliée à un réservoir (1.10) de vantail inactif par l'intermédiaire d'une deuxième conduite de fluide (1.9) de vantail inactif et **en ce qu'**une vanne anti-retour (4) est agencée dans la deuxième conduite de fluide (1.9) de vantail inactif, laquelle vanne est active de façon bloquante en direction du réservoir (1.10) de vantail inactif.

6. Régulateur de la séquence de fermeture selon la revendication 5, **caractérisé en ce qu'**une vanne de surpression (5) est agencée parallèlement par rapport à la vanne anti-retour (4).

7. Régulateur de la séquence de fermeture selon l'une des revendications précédentes, **caractérisé en ce que** le premier cylindre (2.3) de vantail actif est relié à un réservoir (2.10) de vantail actif par l'intermédiaire d'une deuxième conduite de fluide (2.9) de vantail actif et **en ce qu'**une vanne anti-retour (4) est agencée dans la deuxième conduite de fluide (2.9) de vantail actif, laquelle vanne est active de façon bloquante en direction du réservoir (2.10) de vantail actif.

8. Régulateur de la séquence de fermeture selon la revendication 7, **caractérisé en ce qu'**une vanne de surpression (5) est agencée parallèlement par rapport à la vanne anti-retour (4).

9. Régulateur de la séquence de fermeture selon l'une des revendications précédentes, **caractérisé en ce que** l'élément de commutation (2.6) de vantail actif est agencé de façon réglable longitudinalement dans le rail de glissement (3).
